# EUROPÄISCHE PATENTSCHRIFT

(11) **EP 2 186 743 B1**
(45) Veröffentlichungstag und Bekanntmachung des Hinweises auf die Patenterteilung: **03.08.2011**
(21) Anmeldenummer: 08019910.2
(22) Anmeldetag: 14.11.2008
(51) Int. Cl.: B65D 33/25

(54) **Folienverpackungsbeutel**
Film packaging bag
Sac d'emballage en film

(43) Veröffentlichungstag der Anmeldung: 19.05.2010
(73) Patentinhaber: Nordenia Deutschland Halle GmbH, 33790 Halle (DE)
(72) Erfinder: Kösters, Jens, 49134 Wallenhorst (DE); Kruse, Alfons, 49413 Dinklage (DE)
(74) Vertreter: Albrecht, Rainer Harald

(56) Entgegenhaltungen:
- EP-A- 1 442 992
- WO-A-2004/026704
- US-A1- 2007 066 470
- US-B1- 6 464 394

## Beschreibung

Beschreibung: Die Erfindung betrifft einen Folienverpackungsbeutel gemäβ dem Ober begriff des Anspruchs 1 bzw. des Anspruchs 2.

Ein Folienverpackungsbeutel mit den beschriebenen Merkmalen ist aus der EP 1 442 992 A1 bekannt. Gemäß der bekannten Ausführung sind die Anschlussfahnen des Wiederverschlusses an der Beutelinnenseite durch Heißsiegeln befestigt. Der Wiederverschluss kann damit durch Heißsiegeln auch ohne weiteres an Beuteln befestigt werden, die an ihrer Außenseite eine nicht oder nur schwer heißsiegelbare Schicht, beispielsweise aus Polyester, aufweisen. Des Weiteren wird das optische Erscheinungsbild des Beutels durch die Anordnung des Wiederverschlusses nicht beeinträchtigt. Der bekannte Folienverpackungsbeutel ist als Seitenfaltenbeutel mit zwei gegenüberliegenden, die Frontwände verbindenden Seitenfalten ausgebildet, wobei sich die Seitenfalten jeweils über die gesamte Höhe des Folienverpackungsbeutels erstrecken. Der Wiederverschluss erstreckt sich über die gesamte Breite der Frontwände und ist damit auch im Bereich der beiden Seitenfalten angeordnet. Der Wiederverschluss ragt mit seinem miteinander verrastbaren Profilstreifen über den oberen Rand der Beutelfolie hinaus, so dass die eine Schütte bildende Seitenfalte im eingeklappten Zustand und bei einem geschlossenen Wiederverschluss von den miteinander verrasteten Profilstreifen abgedeckt, d. h. verschlossen ist.

Während eine der Anschlussfahnen sich vollständig entlang einer der Frontwände erstreckt, ist die andere Anschlussfahne einerseits an der gegenüberliegenden Frontwand und andererseits an der nicht herausklappbaren Seitenfalte befestigt. Der zwischen diesen Bereichen vorhandene Übergang bildet eine Stufe, an der aufgrund der übereinandergelegten Materiallagen und insbesondere aufgrund des Übergangs von zwei Materiallagen, das heißt den beiden Frontwänden, auf vier Materiallagen, das heißt die beiden Frontwände mit der darin eingelegten Seitenfalte, die erhöhte Gefahr einer Undichtigkeit besteht. Des Weiteren können an dem Übergang Unebenheiten in den Frontwänden entstehen, so dass die Optik des Folienverpackungsbeutels beeinträchtigt ist.

Vor diesem Hintergrund liegt der Erfindung die Aufgabe zugrunde, einen wiederverschließbaren Folienverpackungsbeutel anzugeben, der ein hochwertiges Erscheinungsbild und eine verbesserte Dichtheit aufweist. .

Gegenstand der Erfindung und Lösung der Aufgabe ist ein Folienverpackungsbeutel gemäß Anspruch 1 bzw. Anspruch 2. Erfindungsgemäß ist an dem zweiten Ende des Wiederverschlusses die eine Anschlussfahne an einer der Frontwänden und die andere Anschlussfahne an der anderen Frontwand befestigt. Zweckmäßigerweise sind die Profilstreifen oberhalb des Randes der Frontwände angeordnet, so dass der Schieber, der auch als Slider bezeichnet wird, frei bewegt werden kann, wobei der Schieber unmittelbar auf die Profilstreifen wirkt. Entlang der Anschlussfahnen können so stufenförmige Übergänge vermieden werden, so dass neben einer Verbesserung der Dichtheit und des optischen Erscheinungsbildes auch bei kurzen Anschlussfahnen eine leichte Betätigung des Schiebers gewährleistet werden kann.

Die Profilstreifen können als Nut- und Federelemente ausgeführt sein, wobei einer der Streifen als weibliches Element mit Hinterschneidungen und der andere Streifen als männliches Element mit einer Feder ausgeführt ist. Sliderverschlüsse, das heißt Wiederverschlüsse, die einen Schieber aufweisen, zeichnen sich durch eine sehr einfache Handhabung aus und gewährleisten einen vergleichsweise sicheren und dichten Verschluss. Während bei einem einfachen Zipperverschluss die Elemente leicht per Hand verrastbar und trennbar sein sollen und damit die Festigkeit des Wiederverschlusses begrenzt ist, können durch die Betätigung mittels des Schiebers auch ohne weiteres sehr feste Verrastungen erzeugt werden. Vorteilhaft ist dabei insbesondere, dass der Schieber auch eine Aufspreizung bzw. Verformung der Nut- und Federelemente bewirken kann, um die Feder in die Nut einzulegen.

Gemäß einer ersten Ausgestaltung der Erfindung weist der Folienverpackungsbeutel neben der herausklappbaren, eine Schütte bildenden Seitenfalte keine 3a

zusätzliche Seitenfalte auf. Die gemäß einer solchen Ausführung einzige Seitenfalte kann entweder gemeinsam mit den Frontwänden durch Falten aus der Beutelfolie oder von einem separaten Folienabschnitt gebildet werden. Gemäß einer bevorzugten Weiterbildung ist vorgesehen, dass die Seitenfalte

von einem separaten Folienabschnitt gebildet ist und sich nur über einen oberen Teilbereich der Beutelseite erstreckt. So ist es möglich bei üblichen, schlauchförmigen Folienverpackungsbeuteln eine große Schütte bereitzustellen, um die Entnahme des Füllgutes zu erleichtern. Im Rahmen einer solchen Ausgestaltung dient die zusätzlich eingesetzte Seitenfalte nicht einer Vergrößerung des Füllvolumens, sondern lediglich der Erleichterung der Handhabung. Der Folienverpackungsbeutel kann dabei einen Standboden aufweisen, wobei entsprechende Ausgestaltungen auch als Standup-Pouch bezeichnet werden.

Gemäß einer alternativen Ausgestaltung der Erfindung ist vorgesehen, dass der Folienverpackungsbeutel als Seitenfaltenbeutel ausgeführt ist und gegenüberliegend der eine Schütte bildenden Seitenfalte eine zweite, nicht herausklappbare Seitenfalte aufweist. Auch hier besteht die Möglichkeit bei der Bildung des Folienverpackungsbeutels die Seitenfalten als separate Folienabschnitte zwischen die Frontwände einzulegen oder vorzugsweise den Seitenfaltenbeutel mit seinen Frontwänden und Seitenfalten durch Falten aus der Beutelfolie zu bilden. Bei der Ausbildung als Seitenfaltenbeutel sind jedoch zusätzliche Maßnahmen erforderlich, um an dem zweiten Ende des Wiederverschlusses die Anschlussfahnen unmittelbar an den Frontwänden zu befestigen.

So kann vorgesehen sein, dass die nicht herausklappbare Seitenfalte in einem Abstand zu dem Kopfbereich endet und an ihrem oberen Rand zur Gewährleistung eines dichten Verschlusses abgedeckt ist. Dazu ist vorzugsweise ein separater Folienzettel vorgesehen, der die nicht herausklappbare Seitenfalte an ihrem oberen Rand an der Beutelinnenseite verschließt und mit einer der Frontwände verbindet. Um einen solchen Folienverpackungsbeutel zu bilden, kann vorgesehen sein bei der Herstellung die Beutelfolie mit einer fensterförmigen Ausstanzung zu versehen, die das obere Ende der später gebildeten nicht herausklappbaren Seitenfalte begrenzt. Der separate Folienzettel wird dann auf die Beutelfolie aufgelegt und mit Abschnitten der Folienbahn, die an die fensterförmige Ausstanzung unmittelbar oder mit einem kleinen Abstand angrenzen und an der später gebildeten Seitenfalte jeweils die obere Folienlage der Seitenfalte bilden, verschweißt, wobei der Folienzettel in die fensterförmige Ausstanzung hinein vorsteht und breiter ist als die später gebildete Seitenfalte. Nachfolgend werden dann in einer Faltstation durch Falten der Beutelfolie die Seitenfalten gebildet. Schließlich erfolgt ein Verschweißen, wobei die gebildete nicht herausklappbare Seitenfalte mittels des Folienzettels an ihrem oberen Ende verschlossen wird. Die Anordnung des Wiederverschlusses erfolgt üblicherweise vor dem Falten der Materialbahn, wobei sich der Wiederverschluss über einen Teilbereich der Breite einer Frontwand oder aufgrund der abgesetzten, nicht herausklappbaren Seitenfalte auch über die gesamte Breite der Frontwände erstrecken kann.

Grundsätzlich kann an der nicht herausklappbaren Seitenfalte, die vorzugsweise wie zuvor beschrieben abgesetzt ist, eine von der zugeordneten Seitenkante schräg nach oben verlaufende Siegelnaht vorgesehen sein, die im Kopfbereich des Folienverpackungsbeutels an den Frontwänden fortgesetzt ist und entlang ihres Verlaufes die Frontwände mit der nicht herausklappbaren Seitenfalte bzw. die Frontwände miteinander verbindet. Diese schräg verlaufende Siegelnaht erstreckt sich vorzugsweise unmittelbar bis zu dem Wiederverschluss. Durch die beschriebene Ausgestaltung kann erreicht werden, dass das in dem Beutel vorhandene Füllgut sich nicht im Bereich der abgesetzten Seitenfalte anhäufen kann. Zusätzlich dient die schräg verlaufende Siegelnaht auch dazu, das Füllgut zu der herausklappbaren Seitenfalte zu leiten, so dass eine sehr einfache Handhabung und insbesondere eine leichte Entleerung des Folienverpackungsbeutels erreicht werden kann. Eine entsprechend schräg verlaufende Längssiegelnaht gegenüber der eine Schütte bildende, herausklappbare Seitenfalte ist grundsätzlich auch bei einer Ausführung denkbar, die wie zuvor beschrieben lediglich eine einzige Seitenfalte aufweist.

Bei einer Ausgestaltung mit einer schräg nach oben verlaufenden Siegelnaht erstreckt sich der Wiederverschluss nur über einen Teil der Breite der Frontwände. Zusätzlich oder alternativ zu der schräg nach oben verlaufenden Siegelnaht kann dabei vorgesehen sein, dass bei einer Ausgestaltung als Seitenfaltenbeutel der Kopfbereich oberhalb der nicht herausklappbaren Seitenfalte entfernt ist. Des Weiteren besteht die Möglichkeit, gegenüberliegend der eine Schütte bildenden Seitenfalte im Kopfbereich eine Griffausstanzung vorzusehen. Bei einer Ausgestaltung als Seitenfaltenbeutel ist dabei nicht erforderlich die nicht herausklappbare Seitenfalte abzusetzen. Vielmehr erstreckt sich die nicht herausklappbare Seitenfalte vorzugsweise bis zum oberen Rand des Folienverpackungsbeutels, wobei die Griffausstanzung im Rahmen einer solchen Ausgestaltung durch das Material der Seitenfalte verstärkt ist. Um auch im Bereich der Griffausstanzung eine ausreichende Dichtheit zu gewährleisten, können die umliegenden Bereiche vollflächig heißgesiegelt sein.

Das erste Ende des Wiederverschlusses erstreckt sich im Bereich der eine Schütte bildenden, herausklappbaren Seitenfalte bis unmittelbar an diese heran. Zur Entnahme von Füllgut wird diese Seitenfalte dann herausgezogen, wodurch die Füllöffnung vergrößert wird. Zum erneuten Verschließen wird die eine Schütte bildende Seitenfalte dann wieder zwischen die Frontwände eingeklappt, wobei der Schieber während der Schließbewegung bei seiner Bewegung in die erste Richtung den Bereich der Seitenfalte überstreicht und wobei die zwischen die Frontwände eingeklappte Seitenfalte an ihrem oberen Ende von den im geschlossenen Zustand miteinander verrasteten Profilstreifen verdeckt wird.

Gemäß einer alternativen Ausgestaltung nach Anspruch 2 ist vorgesehen, dass der Wiederverschluss sich im Bereich des ersten Endes über die Frontwände hinaus erstreckt und derart an der eine Schütte bildenden Seitenfalte angeordnet ist, dass diese von dem Wiederverschluss in einem ausgeklappten Zustand fixiert ist. Gemäß einer solchen Ausgestaltung verbleibt die eine Schütte bildende Seitenfalte stets herausgeklappt, wobei die Länge des Wiederverschlusses auch größer sein kann als die Breite der Frontwände. Eine solche Ausgestaltung ist insbesondere dann zweckmäßig, wenn aus dem Folienverpackungsbeutel wahlweise sehr große oder kleine Mengen auf einmal entnommen werden sollen. Bei der Entnahme von kleinen Mengen ermöglicht die stets herausgeklappte Schütte eine genaue Dosierung. Eine schnelle, vollständige Entleerung ist dagegen bei einem vollständig geöffneten Wiederverschluss leicht möglich, da praktisch der gesamte Kopfbereich einschließlich der herausgeklappten Seitenfalte eine Entnahmeöffnung bildet:

Durch den erfindungsgemäß vorgesehenen Wiederverschluss ist das Füllgut auch nach einem erstmaligen Öffnen gegen ein Herausfallen aus dem Beutel und auch an einem Maß gegen Umwelteinflüsse geschützt. Üblicherweise wird jedoch vor dem erstmaligen Öffnen ein luftdichter Originalitätsverschluss verlangt. Dieser ist auch zweckmäßig, um einem Benutzer das erstmalige Öffnen eindeutig anzuzeigen, so dass etwaige Manipulationen des Füllgutes ausgeschlossen werden können. Um einen Originalitätsverschluss zu erreichen, können die Anschlussfahnen trennbar miteinander verbunden sein. Wenn die eine Schütte bildende Seitenfalte gemäß den zuvor beschriebenen bevorzugten Ausgestaltungen zunächst zwischen die Frontwände eingeklappt ist, ist eine solche trennbare Verbindung der Anschlussfahnen lediglich in dem an diese Seitenfalte anschließenden Teilbereich des Wiederverschlusses möglich. Zusätzlich oder alternativ kann ein Originalitätsverschluss auch in besonders vorteilhafter Weise durch eine peelbare, das heißt auftrennbare Siegelnaht oder durch Klebstoff gewährleistet werden. Um bei der Herstellung des Folienverpackungsbeutels einerseits dauerhafte Siegelnähte und andererseits peelbare Siegelnähte zu erzeugen, kann beispielsweise eine abschnittsweise Beschichtung der Beutelfolie vorgesehen sein, wobei diese Beschichtung einer dauerhaften Versiegelung entgegenwirkt. Vorzugsweise sind die Anschlussfahnen innen und außen, zumindest in dem Bereich in dem eine Siegelung vorgesehen ist, aus unterschiedlichen Materialien gebildet, wobei an den den Frontwänden zugewandten Seiten einerseits ein Material eingesetzt wird, welches eine dauerhafte, feste Versiegelung bewirkt und wobei an den einander zugewandten Seiten der Anschlussfahnen andererseits ein Material eingesetzt wird, welches gegen sich selbst und gegen die Beutelfolie eine auftrennbare Peelsiegelung bewirkt.

Schließlich kann alternativ oder in Kombination mit den zuvor beschriebenen Merkmalen an dem Kopfbereich ein den Wiederverschluss zumindest abschnittsweise abdeckender Folienabschnitt vorgesehen sein, der zum erstmaligen Öffnen des Folienverpackungsbeutels und zur Freigabe des Schiebers entfernbar ist. Eine solche Ausgestaltung zeichnet sich dadurch aus, dass der Schieber auch gegen eine versehentliche Betätigung geschützt ist. Zusätzlich wird auch der gesamte Wiederverschluss gegen Verschmutzungen oder sonstige Beeinträchtigungen geschützt.

Die Beutelfolie, aus der die gegenüberliegenden Frontwände und vorzugsweise auch die zumindest eine Seitenfalte gebildet sind, kann im Rahmen der Erfindung ohne Einschränkung als Monofolie mehrschichtig coextrudierte oder mehrschichtig kaschierte Folie ausgebildet sein. Besonders bevorzugt ist ein Kaschierverbund mit einer heißsiegelbaren Innenschicht und einer Außenschicht, die nicht siegelbar ist oder die zumindest eine höhere Siegeltemperatur als die Innenschicht aufweist. Im Rahmen einer solchen Ausgestaltung kann der Folienverpackungsbeutel durch Falten und Siegeln gebildet werden, ohne dass die die Außenfläche bildende Außenschicht in ihrer Struktur oder Optik beeinträchtigt wird. Geeignet ist beispielsweise ein Kaschierverbund mit einer Innenschicht aus Polyolefin, beispielsweise Polyethylen, und einer Außenschicht aus Polyester, beispielsweise Polyethylentherephtalat, wobei an der Außenschicht ein innenseitiger Aufdruck vorgesehen sein kann, der vor der Verbindung mit der Innenschicht aufgebracht wurde. Unabhängig von der konkreten Ausgestaltung der Innen- und Außenschicht können bei einer mehrlagigen Folie auch Zwischenschichten vorhanden sein, die beispielsweise zu einer Verbesserung der Barrierewirkung vorgesehen sind.

Die Erfindung wird im Folgenden anhand einer lediglich ein Ausführungsbeispiel darstellenden Zeichnung erläutert. Es zeigen schematisch:
- **Fig. 1**: einen Folienverpackungsbeutel in einer Draufsicht,
- **Fig. 2a**: einen Schnitt entlang der Linie A-A der Fig. 1,
- **Fig. 2b**: einen Schnitt entlang der Linie B-B der Fig. 1,
- **Fig. 2c**: einen Schnitt entlang der Linie C-C der Fig. 1,
- **Fig.3**: der Folienverpackungsbeutel gemäß der Fig. 1 mit einem geöffneten Wiederverschluss in einer perspektivischen Ansicht,
- **Fig.4**: eine alternative Ausgestaltung des Folienverpackungsbeutels in einer Ansicht entsprechend der Fig. 3,
- **Fig. 5 bis 7**: weitere alternative Ausgestaltungen des Folienverpackungs- beutels in einer Draufsicht entsprechend der Fig. 1.

Fig. 1 zeigt einen erfindungsgemäßen Folienverpackungsbeutel, der als Seitenfaltenbeutel mit zwei gegenüberliegenden Frontwänden 1 a, 1b und zwei die Frontwände 1 a, 1b verbindenden Seitenfalten 2, 2' ausgebildet ist. Der Folienverpackungsbeutel kann ohne Einschränkung aus einzelnen Abschnitten oder vorzugsweise durch Falten und Siegeln aus einer Beutelfolie 3 gebildet sein.

Im Kopfbereich des Folienverpackungsbeutels ist ein Wiederverschluss 4 angeordnet, der sich im Wesentlichen über die gesamte Breite der Frontwände 1 a, 1 b erstreckt. Der Wiederverschluss 4 umfasst einen Schieber 5, zwei von dem Schieber 5 reiterartig übergriffene, miteinander verrastbare Profilstreifen 6a, 6b, und daran anschließende Anschlussfahnen 7a, 7b, mit denen der Wiederverschluss 4 an der Beutelinnenseite mit der Beutelfolie 3 verbunden ist. Fig. 1 zeigt den Wiederverschluss 4 im geschlossenen Zustand, wobei der Schieber 5 an einem ersten Ende 8 des Wiederverschlusses 4 angeordnet ist. Das erste Ende 8 begrenzt dabei eine Bewegung des Schiebers 5 entlang der Profilstreifen 6a, 6b in eine erste Richtung. Bei einer entgegengesetzten Bewegung des Schiebers 5 in eine zweite Richtung erfolgt eine Trennung der zuvor miteinander verrasteten Profilstreifen 6a, 6b, wodurch der Wiederverschluss 4 geöffnet wird.

In dem dargstellten, geschlossenen Zustand des Wiederverschlusses 4 ist die Seitenfalte 2 an ihrem oberen Ende von den oberhalb angeordneten verbundenen Profilstreifen 6a, 6b verschlossen, d. h. abgedeckt. Fig. 3 zeigt den Folienverpackungsbeutel mit einem geöffneten Wiederverschluss 4, wobei dann der Schieber an einem zweiten Ende 9 des Wiederverschlusses angeordnet ist, an dem zweckmäßigerweise auch zumindest die Profilstreifen 6a, 6b und gegebenenfalls auch die Anschlussfahnen 7a, 7b dauerhaft, beispielsweise durch eine Versiegelung, miteinander verbunden sind. Bei einem geöffneten Wiederverschluss 4 kann die an dem ersten Ende 8 des Wiederverschlusses 4 angeordnete Seitenfalte 2 zur Bildung einer Schütte herausgeklappt werden, wodurch eine leichte und genaue Portionierung des in dem Folienverpackungsbeutel enthaltenen Füllgutes ermöglicht wird. Ein Herausklappen der Seitenfalte 2 ist bereits bei einer teilweisen Öffnung des Wiederverschlusses 4 möglich, so dass die Größe der Entnahmeöffnung frei gewählt werden kann.

In der Schnittdarstellung der Fig. 2a entlang der Linie A-A der Fig. 1 ist dargestellt, dass die eine Anschlussfahne 7a über ihre gesamte Länge mit einer der Frontwände 1 a und die andere Anschlussfahne 7b mit der anderen Frontwand 1 b verbunden ist, wobei sich die Anschlussfahnen 7a, 7b mit den daran anschließenden Profilstreifen 6a, 6b über die gesamte Breite der Frontwände 1 a, 1b erstrecken. Insbesondere reicht der Wiederverschluss 4 an seinem ersten Ende 8 unmittelbar bis zu der V-förmig eingeklappten Seitenfalte 2 heran. Im geschlossenen Zustand wird dabei gemäß der Fig. 2b die Seitenfalte oberhalb durch die miteinander verbundenen Profilstreifen 6a, 6b verschlossen. Die Profilstreifen 6a, 6b sind in üblicher Weise als Nut- und Federelemente ausgeführt, wobei einer der Profilstreifen 6a als weibliches Element mit Hinterschneidungen und der andere Profilstreifen 6b als männliches Element mit einer Feder ausgeführt ist.

Gemäß den Fig. 2b und 2c sind die Anschlussfahnen 7a und 7b durch Heißsiegeln an der Beutelinnenseite mit der Beutelfolie 3 verbunden. Zwischen der Beutelfolie 3 einerseits und den Anschlussfahnen 7a, 7b sind dabei dauerhafte Siegelnähte 10 vorgesehen. Um zusätzlich einen Originalitätsverschluss zu erreichen, sind die Anschlussfahnen 7a, 7b jeweils gegenüberliegend der dauerhaften Siegelnaht 10 mit einer peelbaren, das heißt auftrennbaren Siegelnaht 10' miteinander bzw. vor einem erstmaligen Öffnen des Folienverpackungsbeutels mit der herausklappbaren Seitenfalte 2 verbunden. Um einerseits dauerhafte Siegelnähte 10 und andererseits peelbare Siegelnähte 10' zu erzeugen, können Abschnitte der Beutelfolie 3 derart beschichtet sein, dass hier eine dauerhafte Verbindung vermieden wird. Des Weiteren besteht auch die Möglichkeit die Anschlussfahnen 7a, 7b aus zumindest zwei Lagen zu bilden, wobei das Material an der zur Frontwand 1a, 1 b gerichteten Seite eine dauerhafte Versiegelung und das Material an der gegenüberliegenden Seite eine peelbare Verbindung gegen sich selbst und gegen die Beutelfolie ermöglichen.

Einer vergleichenden Betrachtung der Fig. 1 und der Fig. 2c ist zu entnehmen, dass die zweite Seitenfalte 2' nicht herausklappbar ausgeführt ist und unterhalb der Anschlussfahnen 7a, 7b durch einen separaten Folienzettel 11 abgedeckt ist. Mit dem Folienzettel 11 ist die nicht ausklappbare Seitenfalte 2' verschlossen und an einer der Frontwände 1 a festgelegt. Durch die beschriebene Ausgestaltung kann vermieden werden, dass eine der Anschlussfahnen 7a, 7b auf die herausklappbare Seitenfalte 2' aufgesetzt werden muss, wodurch einerseits das optische Erscheinungsbild des Folienverpackungsbeutels und andererseits die Dichtheit beeinträchtigt werden könnten.

Des Weiteren ist den Schnittdarstellungen der Fig. 2b und 2c zu entnehmen, dass die Beutelfolie 3 mehrschichtig mit einer Innenschicht 12 und einer Außenschicht 13 ausgebildet ist. Während die Innenschicht 12 aus einem heißsiegelbaren Material, beispielsweise Polyethylen, besteht, ist die Außenschicht 13 vorzugsweise nicht heißsiegelbar oder weist zumindest eine höhere Siegeltemperatur auf. Geeignet ist beispielsweise eine Außenschicht 13 aus Polyethylentherephthalat, welches sich durch gute mechanische Eigenschaften und eine hochwertige Optik auszeichnet. Auch der Folienzettel 11 kann mehrschichtig ausgebildet sein, wobei zumindest die Seite, welche der Seitenfalte 2' zugewandt ist heißsiegelbar sein muss. Sofern die gegenüberliegende Seite nicht oder nur schwer siegelbar ist, kann vermieden werden, dass der Folienzettel 11 versehentlich auch mit der gegenüberliegenden Frontwand 1 b verbunden wird.

Fig. 4 betrifft eine alternative Ausgestaltung des Folienverpackungsbeutels als Standbeutel, bei dem an dem ersten Ende 8 des Wiederverschlusses 4 eine Seitenfalte 2 aus einem separaten Folienabschnitt eingelegt ist, die sich nur über einen Teilbereich der Beutelseite erstreckt. Unterhalb der Seitenfalte 2 und an der gegenüberliegenden Beutelseite sind die Frontwände 1 a, 1 b bis in einem Fußbereich des Beutels direkt miteinander verbunden. Als Standboden 14 des Folienverpackungsbeutels ist ein separater Folienabschnitt vorgesehen. Die lediglich in dem oberen Bereich eingesetzte Seitenfalte 2 dient dazu, eine leichtere Entleerung und insbesondere eine genaue Dosierung zu ermöglichen und trägt nicht zu einer Erhöhung des Füllraumes bei. Die Höhe und die Tiefe der Seitenfalte 2 kann dabei abhängig von dem vorgesehenen Füllgut nach ergonomischen Überlegungen gewählt werden.

Da der Wiederverschluss 4 sich über die gesamte Breite der Frontwände 1 a, 1 b erstreckt, ist auch eine schnelle vollständige Entleerung des Folienverpackungsbeutels möglich. Wie auch bei der zuvor beschriebenen Ausführung gemäß den Fig. 1 bis 2c kann aber auch hier vorgesehen sein, dass sich der Wiederverschluss 4 ausgehend von der herausklappbaren, eine Schütte bildenden Seitenfalte 2, nur über einen Teilbereich der Frontwände1a, 1 b, beispielsweise etwa bis zu der Mitte der Frontwände 1 a, 1 b erstreckt. Da durch das Herausklappen der Seitenfalte 2 die Austrittsöffnung erheblich vergrößert wird, ist erfindungsgemäß bereits ein vergleichsweise kurzer Wiederverschluss 4 für eine gute Handhabung ausreichend, insbesondere wenn keine unkontrollierte, vollständige Entleerung des Folienverpackungsbeutels erfolgen soll. So ist selbst bei einem Umfüllen des Füllgutes aus dem Folienverpackungsbeutel in der Regel eine genaue Steuerung des Füllgutstroms erforderlich, so dass auch hier eine vollständige kopfseitige Öffnung häufig nicht erforderlich oder wünschenswert ist.

Entsprechend zeigen die Fig. 5 und die Fig. 6 Ausgestaltungen von Seitenfaltenbeuteln , bei denen sich der Wiederverschluss 4 nur über einen Teil der Breite der Frontwände 1 a, 1b erstreckt. Gemäß der Fig. 5 ist die nicht herausklappbare Seitenfalte 2' bis in den Kopfbereich des Folienverpackungsbeutels fortgesetzt. Im oberen Bereich dieser Seitenfalte ist jedoch eine flächige Siegelung 15 der Frontwände 1 a, 1 b mit der Seitenfalte 2' bzw. der Frontwände 1 a, 1b miteinander vorgesehen, wobei innerhalb der flächigen Siegelung 15 eine Griffausstanzung 16 vorgesehen ist.

Gemäß der Fig. 6 ist die nicht herausklappbare Seitenfalte 2' wie zuvor beschrieben durch einen separaten Folienzettel 11 abgedeckt. Zusätzlich ist an der nicht herausklappbaren Seitenfalte 2' ausgehend von der zugeordneten Seitenkante eine schräg nach oben verlaufende Siegelnaht 10" vorgesehen, die im Kopfbereich des Folienverpackungsbeutels an den Frontwänden 1 a, 1 b fortgesetzt ist und entlang ihres Verlaufes die Frontwände 1 a, 1 b mit der nicht herausklappbaren Seitenfalte 2' bzw. die Frontwände 1 a, 1 b miteinander verbindet. Die schräg verlaufende Siegelnaht 10" geht dabei in die kopfseitige Siegelnaht 10 über, mit der die Anschlussfahnen 7a, 7b mit den Frontwänden 1a, 1b, verbunden sind. Durch die schräg nach oben verlaufende Siegelnaht 10" wird bei der Entleerung das in dem Folienverpackungstieutel angeordnete Füllgut in Richtung der gebildeten Austrittsöffnung geleitet, so dass eine leichte und vollständige Entleerung ermöglicht wird. Eine entsprechende schräg nach oben verlaufende Siegelnaht 10" kann zweckmäßigerweise immer dann vorgesehen sein, wenn der Wiederverschluss 4 sich nicht über die gesamte Breite der Frontwände 1 a, 1 b erstrecken soll. Als zusätzliches Merkmal ist bei der Ausführung gemäß der Fig. 6 vorgesehen, dass oberhalb der nicht herausklappbaren, abgesetzten Seitenfalte 2' der Kopfbereich entfernt ist.

Alternativ zu der in Fig. 5 dargestellten Griffausstanzung 16 können bei einer Ausgestaltung als Seitenfaltenbeutel grundsätzlich auch Handgriffe 17 im

Bereich der nicht herausklappbaren Seitenfalte 2' vorgesehen sein. Die Anordnung eines solchen Handgriffes ist in der Fig. 6 angedeutet. Unabhängig von der konkreten Ausgestaltung des Folienverpackungsbeutels können alternativ auch Griffbänder oder dergleichen auf die Frontwände 1 a, 1b aufgesetzt werden.

Fig. 7 zeigt eine weitere Ausgestaltung des erfindungsgemäßen Seitenfaltenbeutels, bei dem die nicht herausklappbare Seitenfalte 2' wie zuvor beschrieben abgesetzt und mit einem separaten Folienzettel 11 abgedeckt ist. Im Unterschied zu den zuvor beschriebenen Ausführungen ist das erste Ende 8 des Wiederverschlusses 4 derart im Bereich der eine Schütte bildenden Seitenfalte 2 angeordnet, dass diese Seitenfalte 2 von dem Wiederverschluss 4 im ausgeklappten Zustand fixiert ist. Dies wird dadurch erreicht, dass der Wiederverschluss 4 sich mit seinen Anschlussfahnen 7a, 7b über den Bereich der Frontwände 1a, 1b hinausgehend bis in die eine Schütte bildende Seitenfalte 2 hinein erstreckt. Das zweite Ende 9 des Wiederverschlusses 4 kann beispielsweise im Bereich der Mitte der Frontwände oder, wie im Ausführungsbeispiel dargestellt, an der gegenüberliegenden Seite oberhalb der abgesetzten Seitenfalte 2' angeordnet sein. So ist bei der in der Fig. 7 dargestellten Ausgestaltung die Länge des Wiederverschlusses 4 größer als die Breite der Frontwände 1 a, 1 b. Ausgehend von einer Ausgestaltung der Fig. 7 kann auch vorgesehen sein, dass der Wiederverschluss 4 sich nicht unmittelbar bis in die Spitze der Seitenfalte 2 erstreckt, wobei dann diese Spitze eingeklappt und oberseitig von dem Wiederverschluss 4 verdeckt werden kann.

## Patentansprüche

1. Folienverpackungsbeutel mit
zwei aus einer Beutelfolie (3) gebildeten, gegenüberliegenden Frontwänden (1a, 1 b), einer Seitenfalte (2), die sich ausgehend von einem Kopfbereich des Folienverpackungsbeutels über zumindest einen Teilbereich einer Beutelseite erstreckt und dort die gegenüberliegenden Frontwände (1 a, 1 b) miteinander verbindet und
einem in dem Kopfbereich angeordneten, sich in Querrichtung erstreckenden Wiederverschluss (4), der einen Schieber (5), zwei von dem Schieber (5) reiterartig übergriffene, miteinander verrastbare Profilstreifen (6a, 6b) und daran anschließende Anschlussfahnen (7a, 7b), mit denen der Wiederverschluss (4) an der Beutelinnenseite mit der Beutelfolie (3) verbunden ist, umfasst,
wobei eine von einem ersten Ende (8) des Wiederverschlusses (4) begrenzte Bewegung des Schiebers (5) entlang der Profilstreifen (6a, 6b) in eine erste Richtung eine Verbindung und eine entgegengesetzte, von einem zweiten Ende (9) des Wiederverschlusses (4) begrenzte Bewegung in eine zweite Richtung eine Trennung der Profilstreifen (6a, 6b) bewirkt, wobei die Seitenfalte (2) bei einem geöffneten Wiederverschluss (4) im ausgeklappten Zustand eine Schütte bildet, wobei bei einem geschlossenen Wiederverschluss (4) die Seitenfalte (2) an ihrem oberen, die Schütte bildenden Ende von den oberhalb angeordneten, verbundenen Profilstreifen (6a, 6b) verdeckt ist, wenn die Seitenfalte (2) eingeklappt ist und an dem ersten Ende (8) des Wiederverschlusses (4) die Anschlussfahnen (7a, 7b) derart unmittelbar an den Frontwänden (1a, 1 b) anliegen und mit den Frontwänden (1 a, 1 b) verbunden sind, dass die eine Anschlussfahne (7a) an einer der Frontwände (1a) und die andere Anschlussfahne (7b) an der anderen Frontwand (1 b) befestigt ist, **dadurch gekennzeichnet, dass** an dem zweiten Ende (9) des Wiederverschlusses (4) die Anschlussfahnen (7a, 7b) derart unmittelbar an den Frontwänden (1 a, 1 b) anliegen und mit den Frontwänden (1 a, 1 b) verbunden sind, dass die eine Anschlussfahne (7a) an einer der Frontwände (1 a) und die andere Anschlussfahne (7b) an der anderen Frontwand (1 b) befestigt ist und wobei die Anschlussfahnen (7a, 7b) des Wiederverschlusses (4) über ihre gesamte Länge unmittelbar an der Beutelinnenseite an jeweils einer der Frontwände (1 a, 1 b) befestigt sind.

2. Folienverpackungsbeutel mit
zwei aus einer Beutelfolie (3) gebildeten, gegenüberliegenden Frontwänden (1 a, 1 b), einer Seitenfalte (2), die sich ausgehend von einem Kopfbereich des Folienverpackungsbeutels über zumindest einen Teilbereich einer Beutelseite erstreckt und dort die gegenüberliegenden Frontwände (1 a, 1 b) miteinander verbindet und
einem in dem Kopfbereich angeordneten, sich in Querrichtung erstreckenden Wiederverschluss (4), der einen Schieber (5), zwei von dem Schieber (5) reiterartig übergriffene, miteinander verrastbare Profilstreifen (6a, 6b) und daran anschließende Anschlussfahnen (7a, 7b), mit denen der Wiederverschluss (4) an der Beutelinnenseite mit der Beutelfolie (3) verbunden ist, umfasst,
wobei eine von einem ersten Ende (8) des Wiederverschlusses (4) begrenzte Bewegung des Schiebers (5) entlang der Profilstreifen (6a, 6b) in eine erste Richtung eine Verbindung und eine entgegengesetzte, von einem zweiten Ende (9) des Wiederverschlusses (4) begrenzte Bewegung in eine zweite Richtung eine Trennung der Profilstreifen (6a, 6b) bewirkt, wobei die Seitenfalte (2) bei einem geöffneten Wiederverschluss (4) im ausgeklappten Zustand eine Schütte bildet und wobei bei einem geschlossenen Wiederverschluss (4) die Seitenfalte (2) an ihrem oberen, die Schütte bildenden Ende von den oberhalb angeordneten, verbundenen Profilstreifen (6a, 6b) verdeckt ist, **dadurch gekenzeichnet, dass** der Wiederverschluss (4) sich im Bereich des ersten Endes (8) über die Frontwände (1a, 1b) hinaus erstreckt und derart an der die Schütte bildenden Seitenfalte (2) angeordnet ist, dass diese von dem Wiederverschluss (4) in einem ausgeklappten Zustand fixiert ist, dass an dem zweiten Ende (9) des Wiederverschlusses (4) die Anschlussfahnen (7a, 7b) derart unmittelbar an den Frontwänden (1a, 1b) anliegen und mit den Frontwänden (1a, 1b) verbunden sind, dass die eine Anschlussfahne (7a) an einer der Frontwände (1a) und die andere Anschlussfahne (7b) an der anderen Frontwand (1b) befestigt ist.

3. Folienverpackungsbeutel nach Anspruch 1 oder 2, wobei die Seitenfalte (2) sich nur über einen Teilbereich der Beutelseite erstreckt und von einem separaten Folienabschnitt, der zwischen die Frontwände (1a, 1b) eingelegt ist, gebildet ist.

4. Folienverpackungsbeutel nach Anspruch 1 oder 2, wobei die Seitenfalte (2) gemeinsam mit den Frontwänden (1 a, 1 b) durch Falten aus der Beutelfolie (3) gebildet ist.

5. Folienverpackungsbeutel nach einem der Ansprüche 1 bis 4, wobei gegenüberliegend der eine Schütte bildenden Seitenfalte (2) eine zweite, nicht herausklappbare Seitenfalte (2') angeordnet ist.

6. Folienverpackungsbeutel nach Anspruch 5, wobei die nicht herausklappbare Seitenfalte (2') in einem Abstand zu dem Kopfbereich endet und an ihrem oberen Ende an der Beutelinnenseite durch einen separaten Folienzettel (11) abgedeckt ist.

7. Folienverpackungsbeutel nach Anspruch 6, wobei im oberen Bereich der nicht herausklappbaren, abgesetzten Seitenfalte (2') eine von der zugeordneten Seitenkante schräg nach oben verlaufende Siegelnaht (10") vorgesehen ist, die im Kopfbereich des Folienverpackungsbeutels an den Frontwänden (1a, 1b) fortgesetzt ist und entlang ihres Verlaufes die Frontwände (1 a, 1 b) mit der nicht herausklappbaren Seitenfalte (2') bzw. die Frontwände (1a, 1b) miteinander verbindet.

8. Folienverpackungsbeutel nach einem der Ansprüche 5 bis 7, wobei oberhalb der nicht herausklappbaren Seitenfalte (2') der Kopfbereich entfernt ist.

9. Folienverpackungsbeutel nach einem der Ansprüche 5 bis 7, wobei an der Seite mit der nicht herausklappbaren Seitenfalte (2') im Kopfbereich eine Griffausstanzung (16) vorgesehen ist.

10. Folienverpackungsbeutel nach einem der Ansprüche 1 bis 9, wobei sich der Wiederverschluss (4) nur über einen Teil der Breite der Frontwände (1 a, 1b) erstreckt.

11. Folienverpackungsbeutel nach einem der Ansprüche 1 bis 10, wobei die Anschlussfahnen (7a, 7b) trennbar miteinander verbunden sind.

12. Folienverpackungsbeutel nach einem der Ansprüche 1 bis 11, wobei einen Originalitätsverschluss in Form einer peelbaren Siegelnaht (10') vorgesehen ist.

13. Folienverpackungsbeutel nach einem der Ansprüche 1 bis 12, wobei an dem Kopfbereich ein den Wiederverschluss (4) abdeckender Folienabschnitt vorgesehen ist, der zum erstmaligen Öffnen des Folienverpackungsbeutels und zur Freigabe des Schiebers (5) entfernbar ist.

## Claims

1. Foil packaging bag comprising:
two opposite front walls (1a, 1b) formed from a bag foil (3), a side fold (2) extending from the head section of the foil packaging bag over at least one partial section of one side of the bag where it connects the opposite front walls (1a, 1b) with each other, and
a reseal closure (4) disposed in the head section and extending in transverse direction, said reseal closure comprising a slider (5), two mutually lockable profile strips (6a, 6b) straddled in a rider-like manner by the slider (5) and connecting lugs (7a, 7b) connected thereto by means of which the reseal closure (4) is connected to the bag foil (3) on the inside of the bag,
wherein a movement of the slider (5) limited by the first end (8) of reseal closure (4) along the profile strips (6a, 6b) in a first direction causes a connection, and an opposing movement limited by a second end (9) of the reseal closure (4) in a second direction causes a separation of the profile strips (6a, 6b), wherein the side fold (2) when the reseal closure (4) is opened, forms a chute in its folded-out state, wherein with a closed reseal closure (4) the side fold (2), at its upper chute-forming end, is covered by the profile strips (6a, 6b) arranged above when the side fold (2) is folded in, and the connecting lugs (7a, 7b), at the first end (8) of reseal closure (4), are supported directly against the front walls (1a, 1b) and connected with the front walls (1a, 1b) such that one of the connecting lugs (7a) is attached to one front wall (1a) and the other connecting lug (7b) is attached to the other front wall (1b), **characterised in that** at the second end (9) of the reseal closure (4) the connecting lugs (7a, 7b) are supported directly against the front walls (1a, 1b) and connected with the front walls (1a, 1b) in such a way that one of the connecting lugs (7a) is attached to one of the front walls (1a) and the other connecting lug (7b) is attached to the other front wall (1b), and wherein the connecting lugs (7a, 7b) of reseal closure (4) over their entire length are directly attached to one of the front walls (1a, 1b) respectively on the inside of the bag.

2. Foil packaging bag comprising:
two opposite front walls (1a, 1b) formed from a bag foil (3), a side fold (2) extending from the head section of the foil packaging bag over at least one partial section of one side of the bag where it connects the opposite front walls (1a, 1b) with each other, and
a reseal closure (4) disposed in the head section and extending in transverse direction, said reseal closure comprising a slider (5), two mutually lockable profile strips (6a, 6b) straddles in a rider-like manner by the slider (5) and connecting lugs (7a, 7b) connected thereto by means of which the reseal closure (4) is connected to the bag foil (3) on the inside of the bag,
wherein a movement of the slider (5) limited by the first end (8) of reseal closure (4) along the profile strips (6a, 6b) in a first direction causes a connection, and an opposing movement limited by a second end (9) of the reseal closure (4) in a second direction causes a separation of the profile strips (6a, 6b), wherein the side fold (2) when the reseal closure (4) is opened, forms a chute in its folded-out state, and wherein, when the reseal closure (4) is closed, the side fold (2) at its upper chute-forming end is covered by the connected profile strips (6a, 6b) arranged above, **characterised in that** the reseal closure (4) extends in the area of the first end (8) beyond the front walls (1a, 1b) and is arranged at the chute-forming side fold (2) in such a way that this is fixed by the reseal closure (4) in a folded-out state, that at the second end (9) of the reseal closure (4) the connecting lugs (7a, 7b) are directly supported against the front walls (1a, 1b) and connected with the front walls (1a, 1b) in such a way that one connecting lug (7a) is attached to one of the front walls (1a) and the other connecting lug (7b) is attached to the other front wall (1b).

3. Foil packaging bag according to claim 1 or 2, wherein the side fold (2) extends over only a partial area of the side of the bag and is formed by a separate foil portion which is inserted between the front walls (1a, 1b).

4. Foil packaging bag according to claim 1 or 2, wherein the side fold (2) is formed together with the front walls (1a, 1b) by folding from the bag foil (3).

5. Foil packaging bag according to one of claims 1 to 4, wherein a second side fold (2') is arranged opposite the chute-forming side fold (2) which second side fold does not fold out.

6. Foil packaging bag according to claim 5, wherein the side fold (2') which does not fold out ends at a distance from the head section and is covered at its upper end by a separate foil slip (11) on the inside of the bag.

7. Foil packaging bag according to claim 6, wherein a sealing seam (10") extending obliquely upwards from the associated side edge is provided in the upper area of the non-openable recessed side fold (2'), which sealing seam (10") is continued in the head section of the foil packaging bag along the front walls (1a, 1b) and during its progression connects the front walls (1a, 1b) with the non-openable side fold (2') or connects the front walls (1a, 1b) with each other.

8. Foil packaging bag according to one of claims 5 to 7, wherein the head section is remote above the non-openable side fold (2').

9. Foil packaging bag according to one of claims 5 to 7, wherein a grip-type cut-out (16) is provided on the side of the non-openable side fold (2') in the head section.

10. Foil packaging bag according to one of claims 1 to 9, wherein the reseal closure (4) extends across only a part of the width of the front walls (1a, 1b).

11. Foil packaging bag according to one of claims 1 to 10, wherein the connecting lugs (7a, 7b) are separably connected with each other.

12. Foil packaging bag according to one of claims 1 to 11, wherein a tamper-evident closure in the form of a peelable sealing seam (10') is provided.

13. Foil packaging bag according to one of claims 1 to 12, wherein a foil portion covering the reseal closure (4) is provided in the head section, which is removable for opening the foil packaging bag for the first time and for releasing the slide (5).

## Revendications

1. Sachet d'emballage en film comprenant
deux parois frontales opposées (1a, 1b) constituées d'un film de sachet (3), d'un pli latéral (2) qui s'étend en partant d'une partie sommitale du sachet d'emballage en film sur au moins une partie d'un côté du sachet et y relie entre elles les parois frontales opposées (1a, 1b) et
un système de refermeture (4) disposé dans la partie sommitale et s'étendant dans le sens transversal et qui comprend une tirette (5), deux bandes profilées (6a, 6b) chevauchées par la tirette (5) et pouvant s'enclencher l'une dans l'autre et des languettes de raccordement s'y rattachant (7a, 7b) à l'aide desquelles le système de refermeture (4) est relié au film du sachet (3) au niveau de la face intérieure du sachet,
un mouvement limité par une première extrémité (8) du système de refermeture (4) de la tirette (5) le long des bandes profilées (6a, 6b) dans un premier sens entraînant un raccordement et un mouvement opposé limité par une seconde extrémité (9) du système de refermeture (4) dans un second sens entraînant une séparation des bandes profilées (6a, 6b), le pli latéral (2) constituant un bec verseur en position rabattue vers l'extérieur, lorsqu'un système de refermeture (4) est ouvert, sachant que, lorsqu'un système de refermeture (4) est fermé, le pli latéral (2), à son extrémité supérieure formant le bec verseur, est recouvert par les bandes profilées raccordées (6a, 6b) disposées au-dessus lorsque le pli latéral (2) est rabattu vers l'intérieur et que, à la première extrémité (8) du système de refermeture (4), les languettes de raccordement (7a, 7b) sont directement en contact avec les parois frontales (1a, 1b) et sont raccordées aux parois frontales (1a, 1b) de manière à ce qu'une languette de raccordement (7a) soit fixée à une des parois frontales (1a) et l'autre languette de raccordement (7b) soit fixée à une des parois frontales (1a) et l'autre languette de raccordement à l'autre paroi frontale (1b), **caractérisé en ce que**, à la seconde extrémité (9) du système de refermeture (4), les languettes de raccordement (7a, 7b) sont directement en contact avec les parois frontales (1a, 1b) et sont raccordées aux parois frontales (1a, 1b) de manière à ce qu'une languette de raccordement (7a) soit fixée à une des parois frontales (1a) et l'autre languette de raccordement (7b) à l'autre paroi frontale (1b), les languettes de raccordement (7a, 7b) du système de refermeture (4) étant fixées sur toute leur longueur directement à la face intérieure du sachet au niveau respectivement d'une des parois frontales (1a, 1b).

2. Sachet d'emballage en film comprenant
deux parois frontales opposées (1a, 1b) constituées d'un film de sachet (3), d'un pli latéral (2) qui s'étend en partant d'une partie sommitale du sachet d'emballage en film sur au moins une partie d'un côté du sachet et y relie entre elles les parois latérales frontales (1a, 1b) et
un système de refermeture (4) disposé dans la partie sommitale et s'étendant dans le sens transversal et qui comprend une tirette (5), deux bandes profilées (6a, 6b) chevauchées par la tirette (5) et pouvant s'enclencher l'une dans l'autre et des languettes de raccordement s'y rattachant (7a, 7b) à l'aide desquelles le système de refermeture (4) est relié au film du sachet (3) au niveau de la face intérieure du sachet,
un mouvement limité par une première extrémité (8) du système de refermeture (4) de la tirette (5) le long des bandes profilées (6a, 6b) dans un premier sens entraînant un raccordement et un mouvement opposé limité par une seconde extrémité (9) du système de refermeture (4) dans un second sens entraînant une séparation des bandes profilées (6a, 6b), le pli latéral (2) constituant un bec verseur en position rabattue vers l'extérieur, lorsqu'un système de refermeture (4) est ouvert, sachant que, lorsqu'un système de refermeture (4) est fermé, le pli latéral (2), à son extrémité supérieure formant le bec verseur, est recouvert par les bandes profilées raccordées (6a, 6b) disposées au-dessus, **caractérisé en ce que** le système de refermeture (4) s'étend au niveau de la première extrémité (8) au-dessus des parois frontales (1a, 1b) et est disposé au niveau du pli latéral (2) formant le bec verseur de manière à être bloqué dans une position rabattue vers l'extérieur par le système de refermeture (4), que, à la seconde extrémité (9) du système de refermeture (4), les languettes de raccordement (7a, 7b) sont directement en contact avec les parois frontales (1a, 1b) et sont raccordées aux parois frontales (1a, 1b) de manière à ce qu'une languette de raccordement (7a) soit fixée à une des parois frontales (1a) et l'autre languette de raccordement (7b) à l'autre paroi frontale (1b).

3. Sachet d'emballage en film selon la revendication 1 ou 2, dans lequel le pli latéral (2) s'étend seulement sur une partie du côté du sachet et est formé par une section séparée de film qui est insérée entre les parois frontales (1a, 1b).

4. Sachet d'emballage en film selon la revendication 1 ou 2, dans lequel le pli latéral (2) est formé en même temps que les parois frontales (1a, 1b) en repliant le film du sachet (3).

5. Sachet d'emballage en film selon une des revendications 1 à 4, dans lequel un second pli latéral (2') non rabattable vers l'extérieur est disposé en face du pli latéral (2) formant un bec verseur.

6. Sachet d'emballage en film selon la revendication 5, dans lequel le pli latéral (2') non rabattable vers l'extérieur se termine à distance de la partie sommitale et est recouvert à son extrémité supérieure, au niveau de la face intérieure du sachet, par une découpe de film séparée (11).

7. Sachet d'emballage en film selon la revendication 6, dans lequel, dans la partie supérieure du pli latéral (2') déposé non rabattable vers l'extérieur, il est prévu un cordon de scellement (10") s'étendant obliquement vers le haut depuis le bord latéral associé et qui est prolongé au niveau des parois frontales (1a, 1b) dans la partie sommitale du sachet d'emballage en film et, le long de son extension, raccorde les parois frontales (1a, 1b) au pli latéral (2') non rabattable vers l'extérieur ou les parois frontales (1a, 1b) entre elles.

8. Sachet d'emballage en film selon une des revendications 5 à 7, dans lequel la partie sommitale est supprimée au-dessus du pli latéral (2') non rabattable vers l'extérieur.

9. Sachet d'emballage en film selon une des revendications 5 à 7, dans lequel une découpe de poignée (16) est prévue dans la partie sommitale du côté comportant le pli latéral (2') non rabattable vers l'extérieur.

10. Sachet d'emballage en film selon une des revendications 1 à 9, dans lequel le système de refermeture (4) ne s'étend que sur une partie de la largeur des parois frontales (1a, 1b).

11. Sachet d'emballage en film selon une des revendications 1 à 10, dans lequel les languettes de raccordement (7a, 7b) sont reliées entre elles de manière dissociable.

12. Sachet d'emballage en film selon une des revendications 1 à 11, dans lequel il est prévu une fermeture originale sous forme d'un cordon de scellement pelable (10').

13. Sachet d'emballage en film selon une des revendications 1 à 12, dans lequel, dans la partie sommitale, il est prévu une section de film recouvrant le système de refermeture (4) et qui peut être enlevée pour ouvrir le sachet d'emballage en film pour la première fois et pour dégager la tirette (5).
